# EUROPÄISCHE PATENTSCHRIFT

(11) **EP 0 123 190 B1**
(45) Veröffentlichungstag und Bekanntmachung des Hinweises auf die Patenterteilung: **04.02.1987**
(21) Anmeldenummer: 84103895.3
(22) Anmeldetag: 07.04.1984
(51) Int. Cl.: F16K 17/00, F23G 7/00, B04C 11/00

(54) **Druckreduzierventil**
Reducing pressure valve
Soupape réductrice de pression

(30) Priorität: 15.04.1983 SE 8302105
(43) Veröffentlichungstag der Anmeldung: 31.10.1984
(73) Patentinhaber: AB ASEA-ATOM, S-721 83 Västeras (SE)
(72) Erfinder: Stendahl, Gunnar, Dipl.-Ing., S-722 43 Västeras (SE)
(74) Vertreter: Boecker, Joachim, Dr.-Ing.

## Beschreibung

Die vorliegende Erfindung betrifft ein Druckreduzierventil gemäß dem Oberbegriff des Anspruches 1. Bei dem Druckbehälter kann es sich beispielsweise um einen Zyklon handeln, aus dem Staub abzuführen ist, oder um die Abführung überschüssiger, mit Staub verunreinigter Luft aus einem Behälter.

Um den abzuführenden Fluß auf einem bestimmten Wert zu halten, kann es notwendig sein, den Fluß zu bremsen. Wegen des im Fluß enthaltenen Staubes ist es in der Regel nicht möglich, für diese Abbremsung herkömmliche Ventile mit beweglichen Teilen zu verwenden. Einerseits würden solchen Ventile unvermeidlich einem starken Verschleiß unterliegen und andererseits würde durch Verstopfung von Räumen in den Ventilen bald eine Blockierung ihrer Verstellbarkeit eintreten.

Aus der DE-A-2 650 491 ist eine Anlage zur Energiegewinnung bekannt, in der fossile Brennstoffe in einer Brennkammer verbrannt werden und die Verbrennungsgase einer Gasturbine zugeführt werden. Auf dem Wege von der Brennkammer zur Turbine werden die Verbrennungsgase durch einen Entschwefeler geleitet, in welchem sich ein Wirbelbett aus Entschwefelungsmaterial befindet, dem am unteren Ende fortlaufend neues Entschwefelungsmaterial zugeführt wird. In hinter dem Entschwefeler angeordneten Zyklonen wird das entschwefelte Verbrennungsgas von den festen Bestandteilen gereinigt. Am Entschwefeler tritt dabei ein unvermeidbarer Druckverlust auf, der unerwünscht ist, da er den Wirkungsgrad der Anlage verschlechtert.

Der Erfindung liegt die Aufgabe zugrunde, ein Druckreduzierventil für den eingangs genannten Zweck zu entwickeln, bei welchem die oben genannten Gefahren eines Verschleißes und einer Blockierung praktisch nicht vorhanden sind.

Zur Lösung dieser Aufgabe wird ein Druckreduzierventil gemäß dem Oberbegriff des Anspruches 1 vorgeschlagen, welches erfindungsgemäß die im kennzeichnenden Teil des Anspruches 1 genannten Merkmale hat.

Vorteilhafte Ausgestaltungen der Erfindung sind in den weiteren Ansprüchen genannt.

Das Druckreduzierventil nach der Erfindung zeichnet sich durch eine sehr einfache Konstruktion aus, bei welcher die einzigen beweglichen Teile aus einer Partikelmasse bestehen, die in diesem Fall als ein kontinuierliches Medium betrachtet werden kann, da die Partikelmasse von dem Fluß fluidisiert wird. Damit die Partikelmasse von dem Fluß nicht durch das Ventil mitgerissen wird, müssen die Partikel der Partikelmasse ein bedeutend größeres spezifisches Gewicht oder eine höhere Fallgeschwindigkeit als der Staub haben. Bei mäßigen Temperaturen kann die Partikelmasse aus Bleikugeln bestehen. Bei höheren Temperaturen ist Material mit einem höheren Schmelzpunkt erforderlich, so daß Stahlkugeln oder Steinmaterial in Betracht kommen. Auch die Größe der Partikel muß der Art des Staubes und den vorkommenden Strömungsgeschwindigkeiten angepaßt sein.

Der Fluß kann aus staubhaltiger Luft bestehen. Das Druckreduzierventil gemäß der Erfindung ist jedoch grundsätzlich für alle Arten von kontunierlichen Medien verwendbar, d.h. sowohl für gasförmige als auch für flüssige Medien, die mit festem Material gemischt sind. Es müssen lediglich die Abmessungen den vorkommenden Stoffen, Flußmengen und Flußgeschwindigkeiten angepaßt werden.

Anhand der in der Figur gezeigten Ausführungsform soll die Erfindung näher erläutert werden. Die Figur bezieht sich auf einen kontinuierlichen Aschenausschub aus einem Zyklonenabscheider in einer Dampferzeugungsanlage, in der Brennstoff in einem unter Druck stehenden Wirbelbett (PFBC-Anlage) verbrannt wird.

In der Figur bezeichnet 1 einem Druckbehälter. Durch eine Leitung 2 wird dem Raum 3 des Druckbehälters 1 Verbrennungsluft mit einem Druck bis zu ca. 2 MPa von einem nicht dargestellten Kompressor zugeführt. In dem Druckbehälter 1 sind die Brennkammer 4, der Zyklon 5 und andere für den Betrieb erforderliche Hilfsausrüstung angeordnet. Der Zyklon 5 symbolisiert in Wirklichkeit vorhandene Gruppen von reihengeschalteten Zyklonen, die zueinander parallel geschaltet sind. Die Brennkammer 4 hat einen Boden 6 mit Düsen 7. Im unteren Teil der Brennkammer 4 befinden sich ein Wirbelbett 10 aus kornförmigem Material und eine Kühlschlange 11 zur Regelung der Bettemperatur und zur Erzeugung von Dampf, der an eine nicht dargestellte Dampfturbine geliefert wird. Der Kühlschlange wird Speisewasser durch die Leitung 12 zugeführt, welches die Kühlschlange durch eine Leitung 13 als Dampf verläßt. Brennstoff wird dem Bett 10 durch die Leitung 9 zugeführt. Unter dem Boden 6 befindet sich eine Luftverteilungskammer 14, die über die Öffnung 15 mittels des Regulierschiebers 16 mit dem Raum 3 in Verbindung steht. Der Freiraum 17 der Brennkammer 4 ist durch die Leitung 18 mit dem Zyklon 5 verbunden, in welchem von den Verbrennungsgasen aus der Brennkammer mitgerissene Flugasche abgeschieden wird. Die gereinigten Verbrennungsgase verlassen den Zyklon 5 durch die Leitung 20, die an eine Gasturbine angeschlossen ist.

Die in den Zyklonen abgeschiedene Asche wird kontinuierlich mittels eines Transportgases durch die Leitung 19 und ein Druckreduzierventil 21 abgeführt und in einem zyklonartigen Behälter 22 gesammelt. Das Transportgas verläßt den Behälter 22 über ein Filter 23. Die gesammelte Asche 24 wird über das Ventil 25 abgelassen. Gas, das den Zyklon 5 verläßt, dient als Transportgas für die Asche. Der Leitung 19 kann auch über den Elektor 26 zusätzliches Transportgas durch das Ventil 27 entweder direkt aus dem Raum 3 oder über einen den Druck erhöhenden Kompressor 28 zugeführt werden.

Das Druckreduzierventil 21 besteht aus einem vertikalen Rohr 30, das eine Partikelmasse 31 aus fluidisierbaren Partikeln enthält. Diese Partikelmasse 31 wird von dem Aschen-Gasfluß fluidisiert und bildet zusammen mit der Asche ein Wirbelbett. Diese Partikel müssen eine solche Größe und Form und/oder ein solches spezifisches Gewicht haben, daß sie in dem Rohr 30 zurückbleiben, während die Asche zusammen mit dem Transportgas das Rohr 30 verläßt und zu dem wie ein Zyklonenabscheider ausgebildeten Behälter 22 transportiert wird.

Die erforderliche Höhe H der Partikelmasse 31 ist von dem Druck im Druckbehälter abhängig und muß in Abhängigkeit von durch Leistungsanderungen bedingten Druckänderungen im Behälter 1 variiert werden können. Zu diesem Zweck hat das Druckreduzierventil 21 an seinem unteren Ende eine Schleuse oder eine Ventilanordnung 32 zum Ablassen von Bettmaterial und einen Sammelbehälter 33 zur Aufnahme des abgelassenen Bettmaterials. Der Sammelbehälter 33 kann mit einem Sieb 34 und einer Duschvorrichtung 35 versehen sein zur Abscheidung von Asche, die dem Bettmaterial beigemischt ist und zum Abspülen eines eventuell an dem Bettmaterial haftenden Aschebelages. Von dem Sammelbehälter wird das Bettmaterial einem oberen Behälter 36 zugeführt, aus dem es über ein Ventil oder eine Schleuse 37 in das vertikale Rohr 30 zurückgegeben werden kann. Die Transportanordnung zwischen den Behältern 33 und 36 ist durch die gestrichelte Linie 38 angedeutet. Über den Behälter 36 kann auch frisches Bettmaterial zugeführt werden, um verlorenes Material oder solche Partikel zu ersetzen, die sich auf eine solche Größe abgenutzt haben, daß sie einen zu geringen Widerstand bilden und einen zu geringen Druckabfall im Druckreduzierventil verursachen.

Damit das Druckreduzierventil eine möglichst geringe Höhe hat, müssen die Partikel der Partikelmasse 31 ein hohes spezifisches Gewicht haben. Form und Größe der Partikel sollen so beschaffen sein, daß die Partikelmasse leicht fluidisierbar ist. Zugleich sollen die Partikel eine wesentlich höhere Fallgeschwindigkeit als die Asche haben. Letztere soll bei der gewählten Geschwindigkeit des Transportgases durch das Rohr 30 in den Behälter 22 transportiert werden, während die Partikelmasse bei dieser Gasgeschwindigkeit im Rohr 30 verbleiben soll.

Die fluidisierbaren Partikel der Partikelmasse bestehen daher vorzugsweise aus Metallkugeln mit einem Druchmesser von 1 bis 2 mm. Wenn die Temperatur in dem Fluß nicht zu hoch ist, können Bleikugeln verwendet werden, damit das Rohr 30 so kurz wie möglich wird. Ist die Temperatur des Flußmaterial jedoch hoch und/oder der Staub vom Druckbehälter hart und scharfkantig und somit stark erodierend, dann müssen die Kugeln aus Stahl oder einem ähnlichen Material bestehen. Dadurch ist zwar ein höheres Rohr 30 erforderlich, andererseits kann jedoch billigere Partikelmasse verwendet werden. Es ist auch möglich, einen Grus aus irgendeinem schweren Mineral zu verwenden. Die Wahl der Partikelmasse kann das Ergebnis einer Abwägung zwischen den Kosten für das Rohr und die Partikelmasse sein.

Am unteren Ende des Rohres 30 ist eine Erweiterung 40 vorhanden, die den Übergang zwischen den Rohren 19 und 30 bildet. Im nicht fluidisierten Zustand ist diese Erweiterung mit der Partikelmasse 31 gefüllt, die sich auch über eine gewisse Strecke in das Rohr 19 hineinerstreckt. Wenn der Transportfluß vom Druckbehälter 1 in Gang kommt, wird die Partikelmasse 31 in dem Rohr 30 hochgewirbelt, so daß sich längs der gestrichelt angedeuteten Linie 41 ein Strömungspfad für den Fluß ausbildet. Unterhalb dieser Linie bleibt ein Teil der Partikelmasse liegen. Dieser Teil schützt somit den Übergang zwischen den Rohren 19 und 30. Würde man einen gleichmäßigen Übergang zwischen den Rohren 19 und 30 vorsehen, so würde dieser Abschnitt aufgrund der Umlenkung des Flusses einer starken Erosion durch den Fluß ausgesetzt sein, so daß die Gefahr bestünde, daß die Rohrwand an diesem Übergang schnell zerschlissen werden würde.

In der obigen Beschreibung wird lediglich von einem Fluß aus Staub und einem gasförmigen Medium gesprochen. Selbstverständlich ist das Druckreduzierventil gemäß der Erfindung ebenso gut verwendbar beim Abtransport eines Schlammes aus dem Druckbehälter, also bei Verwendung eines flüssigen Transportmediums. Auch ist der in der Figur gezeigte Zyklon nur als Beispiel für einen Druckbehälter zu betrachten, aus dem Staub mittels eines Luftstromes abgeführt werden soll.

In dem gezeigten Ausführungsbeispiel wird die Erfindung als Druckreduzierventil 21 in einem Aschenausschubsystem verwendet. Das Druckreduzierventil kann zugleich als. Aschenkühler verwendet werden. Zu diesem Zweck ist das Rohr 30 von einem Kühlmantel 43 umgeben. Dem Spalt 44 zwischen dem Rohr 30 und dem Kühlmantel 43 wird ein geeignetes Kühlmedium zugeführt. In dieser Ausführungsform hat die Erfindung den großen Vorteil, daß die fluidisierte Partikelmasse 31 in dem Rohr 30 für eine sehr gute Wärmeübertragung zu den Rohrwänden sorgt, so daß die in der Asche und den Gasen enthaltene Wärme in hohem Maße ausgenutzt werden kann.

## Patentansprüche

1. Druckreduzierventil (21) für den Ausschub eines Flusses, bestehend aus Staub und einem gasförmigen oder flüssigen Fluidum, aus einem unter Druck stehenden Behälter (1), dadurch gekennzeicnnet, aat& aas urucKreauztervenm (21) aus einem vertikalen Rohr (30) besteht, welches eine Partikelmasse (31) aus fluidisierbaren Partikeln enthält, daß die Eintrittsöffnung für den genannten Fluß sich am unteren Ende des Rohres (30) befindet und daß die Partikel der Partikelmasse (31) eine solche Größe und Form und/oder ein solches spezifisches Gewicht haben, daß diese Partikel bei Betrieb nicht von dem das Rohr (30) durchströmenden Fluß mit fortgetragen werden.

2. Druckreduzierventil (21) nach Anspruch 1 dadurch gekennzeichnet, daß das spezifische Gewicht des Materials der Partikelmasse (31) wesentlich größer als das spezifische Gewicht des abzuführenden Staubes ist.

3. Druckreduzierventil (21) nach einem der vorhergehenden Ansprüche, dadurch . gekennzeichnet, daß das Rohr (30) mit einem Kühlmantel (43) versehen ist.

4. Druckreduzierventil (21) nach einem der vorhergehenden Ansprüche, dadurch gekennzeichnet, daß das Rohr (30) an seinem unteren Ende mit einem Puffermagazin (40) für die Partikelmasse (31) versehen ist, das so plaziert ist, daß der Fluß durch dieses Magazin (40) hindurchgeht.

5. Druckreduzierventil (21) nach einem der vorhergehenden Ansprüche, dadurch gekennzeichnet, daß zur Regelung des Gegendruckes in dem Druckreduzierventil (21) an dem oberen und unteren Ende des Rohres (30) je ein Behälter für einen Partikelvorrat (33, 36) vorhanden ist, welche Behälter über Schleusenventile (32, 37) zum Ein- bzw. Ausschub von Partikelmasse (31) an das Rohr (30) angeschlossen sind.

6. Druckreduzierventil (21) nach Anspruch 5, dadurch gekennzeichnet, daß es Hilfsmittel zur Reinigung der Partikel enthält, wie z.B. eine Sieb-(34) und eine Waschausrüstung (35).

## Claims

1. Pressure reducing valve (21) for the removal of a flow consisting of dust and a gaseous or liquid fluid out of a pressurized container (1), characterized in that the pressure reducing valve (21) consists of a vertical tube (30) containing a particulate mass (31) of fluidizable particles, that the inlet opening for said flow is located at the lower end of the tube (30), and that the particles of the particulate mass (31) have such a size and shape and/or such a specific weight that these particles are not carried away under operation by the flow passing through said pipe (30).

2. Pressure reducing valve (21) according to claim 1, characterized in that the specific weight of the material in the particulate mass (31) considerably exceeds the specific weight of the dust to be removed.

3. Pressure reducing valve (21) according to any of the preceding claims, characterized in that the tube (30) is provided with a cooling jacket.

4. Pressure reducing valve (21) according to any of the preceding claims, characterized in that the tube (30) is provided with a buffer magazine (40) for the particulate mass (31) at its lower end being arranged such that the flow passes through said magazine (40).

5. Pressure reducing valve (21) according to any of the preceding claims, characterized in that for regulating the back pressure in the pressure reducing valve (21) one container each holding a particle storage (33, 36) is arranged at the upper and lower end of the tube (30), which containers are connected to the tube (30) for filling in and removing, respectively, particulate mass (31).

6. Pressure reducing valve (21) according to claim 5, characterized in that it contains auxiliary means, such as a sieve (34) and a washing equipment (35), for cleaning of the particles.

## Revendications

1. Soupape réductrice de pression (21) pour l'évacuation, d'une cuve (1) sous pression, d'un courant constitué par de la poussière et par un fluide gazeux ou liquide, caractérisée par le fait que ladite soupape réductrice de pression (21) est constituée par un tube vertical (30) qui contient une masse particularisée (31) de particules susceptibles de fluidisation, que l'ouverture d'entrée pour ledit courant se situe à l'extrémité inférieure du tube (30) et que les particules de ladite masse (31) ont une dimension et une forme et/ou un poids spécifiques tels que ces particules ne sont pas, pendant le fonctionnement, entraînées par le courant qui passe par le tube (30).

2. Soupape réductrice de pression (21) selon la revendication 1, caractérisée par le fait que le poids spécifique du matériau de la masse de particules (31) est notablement plus grand que le poids spécifique de la poussière à évacuer.

3. Soupape réductrice de pression (21) selon l'une des revendications précédentes, caractérisée par le fait que le tube (30) est pourvu d'une chemise de refroidissement (43).

4. Soupape réductrice de pression (21) selon l'une des revendications précédentes, caractérisée par le fait que le tube (30) est pourvu, à son extrémité inférieure, d'un magasin -tampon (40) pour la masse de particules (31) lequel magasin est placé de telle façon que le courant passe par ce magasin (40).

5. Soupape réductrice de pression (21) selon l'une des revendications précédentes, caractérisée par le fait que pour le réglage de la contre-pression dans la soupape réductrice de pression (21), on prévoit, à l'extrémité supérieure et à l'extrémité inférieure du tube (30) respectivement un réservoir pour une réserve de particules (33, 36), lesquels réservoirs sont reliés au tube (30) par l'intermédiaire de soupapes formant sas (32, 37) servant à l'introduction ou à l'évacuation de la masse de particules (31).

6. Soupape réductrice de pression (21) selon la revendication 1, caractérisée par le fait que sont prévus des moyens auxiliaires pour nettoyer les particules, comme par exemple un équipement à tamis (34) ou un équipement de lavage (35).
